# FASCICULE DE BREVET EUROPEEN

(11) **EP 3 561 611 B1**
(45) Date de publication et mention de la délivrance du brevet: **04.08.2021**
(21) Numéro de dépôt: 18169955.4
(22) Date de dépôt: 27.04.2018
(51) Int. Cl.: G04B 45/00, G04B 19/21, G04B 47/04

(54) **MECANISME D'ANIMATION D'UN ELEMENT DECORATIF D'UNE PIECE D'HORLOGERIE**
ANIMATIONSMECHANISMUS EINES SCHMUCKELEMENTS FÜR EINE UHR
MECHANISM FOR ANIMATING A DECORATIVE ELEMENT OF A TIMEPIECE

(43) Date de publication de la demande: 30.10.2019
(73) Titulaire: Montres Jaquet Droz SA, 2300 La Chaux-de-Fonds (CH)
(72) Inventeur: Leskerpit, Julien, Pontarlier 25300 (FR); Monferrer, Bernat, 1162 St-Prex (CH); FEYER, Julien, 1214 Vernier (CH); Capt, Edmond, 1348 Le Brassus (CH)
(74) Mandataire: ICB SA

(56) Documents cités:
- CH-B1- 701 653
- FR-A1- 2 657 439

## Description

### Domaine de l'invention

L'invention se rapporte à un mécanisme d'animation d'un élément décoratif d'une pièce d'horlogerie, ledit élément décoratif comprenant au moins deux faces de décoration disposées autour d'un axe définissant l'axe dudit élément décoratif.

### Arrière-plan de l'invention

Un tel mécanisme d'animation est décrit par exemple dans le brevet CH 684 814. L'élément décoratif est constitué d'un plot rotatif autour de son axe et présentant la forme d'un cube ou d'un prisme droit triangulaire, dont les faces disposées autour de l'axe de rotation sont serties de pierres précieuses variées, de différentes couleurs. La pièce d'horlogerie comprend par exemple douze plots, chacun des plots correspondant à un point horaire du tour d'heures. Les plots sont entrainés en rotation autour de leurs axes respectifs au moyen d'une couronne rotative de manière à faire apparaitre successivement les faces des plots permettant de donner au tour d'heure un aspect différent. Toutefois, avec un tel mécanisme, l'animation est limitée, les plots n'étant mobiles que selon un seul mouvement autour de leur axe respectif.

Du document FR 2 657 439, on connaît un dispositif de représentation de la lune, notamment sur le cadran d'une montre, comprenant un support circulaire maintenu en rotation par un mécanisme d'entraînement logé dans le boîtier de la montre, et portant des moyens de représentation de la lune déplaçables avec le support le long d'une fenêtre ménagée dans le cadran de la montre. Le mécanisme d'entraînement comporte des moyens de déplacement en rotation du support circulaire par rapport à la fenêtre avec une vitesse correspondant à la vitesse de déplacement apparent de la lune dans le ciel entre le lever et le coucher de celle-ci.

### Résumé de l'invention

Le but de la présente invention est de pallier les inconvénients cités précédemment en proposant un mécanisme d'animation de pièce d'horlogerie permettant de déplacer un élément décoratif selon différents mouvements combinés afin de créer une animation complexe et captivante.

A cet effet, l'invention se rapporte à une pièce d'horlogerie comprenant un mécanisme d'animation d'un élément décoratif d'une pièce d'horlogerie, ledit élément décoratif comprenant au moins deux faces de décoration et disposées autour d'un axe définissant l'axe dudit élément décoratif.

Selon l'invention, ledit mécanisme d'animation comprend un élément entraineur circulaire agencé pour être mobile en rotation autour d'un axe central et comportant une ouverture agencée pour laisser apparaitre l'une des faces de décoration de l'élément décoratif et dans laquelle ledit élément décoratif est monté mobile en rotation autour de son axe, et des premiers moyens d'entrainement en rotation dudit élément décoratif autour de son axe embarqués sur l'élément entraineur circulaire et agencés pour coopérer avec des moyens d'actionnement fixes prévus dans la périphérie de l'élément entraineur circulaire de sorte que ledit élément décoratif tourne autour de son axe pour présenter successivement dans l'ouverture de l'élément entraineur circulaire ses faces de décoration tout en tournant autour de l'axe central. Dans la pièce d'horlogerie les moyens d'actionnement fixes comprennent une came concentrique à l'élément entraineur circulaire et montée fixe sur un bâti de la pièce d'horlogerie, ladite came comprenant sur son pourtour extérieur au moins une dent agencée pour actionner les premiers moyens d'entrainement.

Le mécanisme d'animation de la pièce d'horlogerie de l'invention permet à un élément décoratif de se déplacer selon deux mouvements combinés, créant ainsi une animation complexe.

### Description sommaire des dessins

D'autres particularités et avantages ressortiront clairement de la description qui en est faite ci-après, à titre indicatif et nullement limitatif, en référence aux dessins annexés, dans lesquels :
- la figure 1 est une vue en perspective d'un mécanisme d'animation selon l'invention ;
- la figure 2 est une vue de dessus du mécanisme d'animation selon l'invention, le cadran mobile ayant été retiré ;
- la figure 3 est une vue en perspective de l'élément entraineur circulaire et de l'élément décoratif ;
- la figure 4 est une vue en perspective du pont de rotor ;
- la figure 5 est une vue en perspective de la couronne d'entrainement ;
- la figure 6 est une vue en perspective du rotor ;
- la figure 7 est une vue de dessus de la came fixe et de la croix de Malte ;
- la figure 8 est une vue en coupe de l'élément entraineur circulaire et de l'élément décoratif ;
- la figure 9 est une vue en coupe de l'élément entraineur circulaire avec la croix de Malte et de la came fixe ;
- la figure 10 est une vue en coupe du galet mobile
- la figure 11 est une vue des seconds moyens de commande du mécanisme de commande du mécanisme d'animation en position de fonctionnement ; et
- la figure 12 est une vue des seconds moyens de commande du mécanisme de commande du mécanisme d'animation en position de blocage du régulateur.

### Description détaillée des modes de réalisation préférés

En référence à la figure 1, le mécanisme d'animation 1 d'un élément décoratif 2 d'une pièce d'horlogerie comprend un élément entraineur circulaire 3, agencé pour porter ledit élément décoratif 2. Dans l'exemple représenté ici, l'élément entraineur circulaire 3 est dimensionné pour correspondre au cadran de la pièce d'horlogerie. Il est bien évident que, dans une autre variante non représentée, l'élément entraineur circulaire pourrait être dimensionné pour n'occuper qu'une partie du cadran de la pièce d'horlogerie. Dans la variante représentée, l'élément entraineur circulaire 3 est évidé en son centre pour être de forme annulaire. De ce fait, on utilisera dans la suite de la présente description indifféremment l'expression « élément entraineur circulaire » ou « élément entraineur annulaire », pour désigner la pièce de référence 3.

D'une manière avantageuse, l'élément entraineur circulaire 3 comprend un cadran mobile 4, une couronne d'entrainement 6, ainsi qu'un rotor 8 et un pont de rotor 10, de forme annulaire, comme le montrent plus particulièrement les figures 4 à 6. Le rotor 8, le pont de rotor 10, la couronne d'entrainement 6 et le cadran mobile 4 sont superposés et sont montés solidaires les uns aux autres. La couronne d'entrainement 6 est disposée entre le cadran mobile 4 et le pont de rotor 10.

Dans la variante ici représentée, la couronne d'entrainement 6 présente une denture intérieure 12 disposée sur son bord périphérique intérieur, dont le rôle sera décrit ci-après.

Le cadran mobile 4, la couronne d'entrainement 6, le rotor 8 et le pont de rotor 10 sont agencés pour porter l'élément décoratif 2 et ses moyens d'entrainement en rotation, appelés premiers moyens d'entrainement, comme cela sera décrit ci-après.

Le centre évidé de l'élément entraineur annulaire 3 est rempli par un cadran fixe 14 (cf. figure 9), solidaire du bâti, et traversé par l'axe de l'aiguillage (non représenté), permettant d'afficher les heures et les minutes. Le cadran fixe 14 peut porter des éléments de décoration fixes 15, positionnés entièrement sur le cadran fixe 14 ou de manière à être partiellement au-dessus de l'élément entraineur annulaire 3.

En référence aux figures 2, 3 et 8, l'élément décoratif 2 comprend au moins deux faces de décoration disposées autour d'un axe 16 définissant l'axe de rotation dudit élément décoratif 2.

De préférence, les faces de décoration de l'élément décoratif 2 sont décorées différemment les unes des autres afin de présenter un aspect visuel différent.

Avantageusement, l'élément décoratif 2 comprend un porte-pierres 18 portant des pierres 20 constituant les faces de décoration de l'élément décoratif 2 et un élément de finition 21 disposé sur le cadran mobile 4 et entourant le porte-pierres 18.

Dans l'exemple représenté, le porte-pierres 18 présente trois faces de décoration 18a disposées sensiblement à 120° les unes des autres autour de l'axe 16, chaque face 18a étant occupée par une pierre 20, ainsi que deux faces 18b parallèles traversées perpendiculairement par ledit axe 16.

Avantageusement, les pierres 20 sont de couleurs différentes pour constituer trois faces de décoration 18a différentes les unes des autres. On pourra utiliser par exemple des pierres précieuses, telles que le rubis, l'émeraude et le diamant.

Conformément à l'invention, l'élément entraineur circulaire 3 est agencé pour être mobile en rotation autour de son axe qui est perpendiculaire au plan défini par l'élément entraineur circulaire, ledit axe étant appelé axe central. L'axe central est de préférence parallèle à l'axe de l'aiguillage, et il peut être différent de l'axe de la boite de la pièce d'horlogerie. A cet effet, l'élément entraineur circulaire 3 est monté pivoté sur un bâti 22 de la pièce d'horlogerie.

De préférence, l'élément entraineur circulaire 3 est maintenu radialement sur le bâti 22 par au moins deux galets montés sur le bâti, l'un des galets étant fixe, l'autre galet étant mobile. Dans le présent exemple, et en référence aux figures 2 et 10, il est prévu trois galets 50, 52, positionnés à l'intérieur de l'élément entraineur annulaire 3 à environ 120°, deux galets 50 étant fixes et le troisième galet 52 étant mobile comme définis ci-après. Les deux galets fixes 50 sont montés pivotants sur une goupille 54 fixée sur la planche 46, au contact du rotor 8. Le troisième galet mobile 52 est monté pivotant, autour d'un axe 55, sur un support 56 de galet mobile. Ledit support 56 de galet mobile est lui-même monté pivotant sur la planche 46, autour d'un axe 57, permettant au galet mobile 52 de pouvoir venir au contact du rotor 8. Un ressort 58 de galet mobile est monté sur le bâti, son extrémité libre reposant sur un appui 60 prévu sur le support 56 de galet mobile. Le galet mobile 52 permet de rattraper les jeux de montage de l'élément entraineur annulaire 3, annulant tout ballottement radial et garantissant un rendement optimum.

L'élément entraineur circulaire 3 est agencé pour coopérer avec des moyens d'entrainement en rotation (appelés deuxièmes moyens d'entrainement) autour de l'axe central.

Avantageusement, lesdits deuxièmes moyens d'entrainement en rotation de l'élément entraineur circulaire 3 autour de l'axe central sont agencés pour coopérer avec la couronne d'entrainement 6. Plus précisément, les deuxièmes moyens d'entrainement en rotation de l'élément entraineur circulaire 3 autour de l'axe central comprennent un mobile 24 d'un rouage de finissage coopérant avec un barillet (non représenté), source d'énergie pour alimenter le mécanisme d'animation. Ledit mobile 24 est disposé de préférence sur le bâti à proximité du bord périphérique intérieur de la couronne d'entrainement 6 de manière à pouvoir engrener avec la denture intérieure 12 et entrainer en rotation la couronne d'entrainement 6, et ainsi l'ensemble des premiers moyens d'entrainement de l'élément entraineur annulaire 3. Il est également prévu un renvoi de finissage 25 coopérant avec un régulateur de vitesse (non représenté). Ledit renvoi de finissage 25 est disposé sur le bâti de préférence à proximité du bord périphérique intérieur de la couronne d'entrainement 6 de manière à pouvoir engrener avec la denture intérieure 12 et réguler la vitesse de rotation de la couronne d'entrainement 6, et ainsi de l'ensemble des éléments de l'élément entraineur annulaire 3. Il est bien évident qu'il est également possible de prévoir un train d'engrenage principal allant du barillet au régulateur de vitesse et un train d'engrenage secondaire allant du train principal au mécanisme d'animation.

L'élément entraineur circulaire 3, et plus particulièrement la couronne d'entrainement 6, comporte une ouverture 26 agencée pour laisser apparaitre l'une des faces de décoration 18a de l'élément décoratif 2 et dans laquelle ledit élément décoratif 2 est monté mobile en rotation autour de son axe 16. A cet effet, le porte-pierres 18 est monté libre en rotation autour de l'axe 16 et ledit axe 16 est maintenu sur la couronne d'entrainement 6, entre le pont de rotor 10 et le cadran mobile 4, comme le montre la figure 8, par ses extrémités 16a qui présentent chacune un méplat disposé dans un logement 26a correspondant formé dans l'ouverture 26 comme le montre la figure 5. Le pont de rotor 10 présente également une ouverture 28, disposée en regard de l'ouverture 26, et dans laquelle la partie non-apparente du porte-pierres 18 se loge et est libre de circuler.

L'axe 16 est donc disposé ici dans un plan perpendiculaire à l'axe central. Selon une autre variante, la construction peut être modifiée pour prévoir un axe 16 incliné. En outre, l'axe 16 peut être disposé radialement ou non à l'axe central.

L'élément décoratif 2 est entrainé en rotation autour de son axe 16 par des premiers moyens d'entrainement en rotation embarqués sur l'élément entraineur annulaire 3 et agencés pour coopérer avec des moyens d'actionnement fixes prévus dans la périphérie de l'élément entraineur annulaire 3 de sorte que ledit élément décoratif 2 tourne autour de son axe 16 pour présenter successivement dans l'ouverture 26 de l'élément entraineur circulaire 3 ses faces de décoration 18a tout en tournant autour de l'axe central.

D'une manière avantageuse, les premiers moyens d'entrainement comprennent une croix de Malte 30 agencée pour coopérer avec les moyens d'actionnement fixes et un train d'engrenage, comprenant au moins un premier renvoi 32 et un second renvoi 34, reliant cinématiquement ladite croix de Malte 30 à l'élément décoratif 2.

En référence à la figure 8, le premier renvoi 32 repose sur l'une des faces 18b du porte-pierres 18a et comprend un axe creux 32a monté traversant dans le porte-pierres 18 coaxialement à l'axe 16. Ledit axe 32a est solidaire du porte-pierres 18a, et est monté pivotant autour de l'axe 16, de sorte que le porte-pierres 18, solidaire du premier renvoi 32, tourne avec ledit premier renvoi 32 et son axe 32a autour de l'axe 16, soit ici dans un plan perpendiculaire à l'axe central.

Le second renvoi 34 est monté solidaire sur la croix de Malte 30. Comme le montrent les figures 8 et 9, la croix de Malte 30 et le second renvoi 34 sont montés ensemble pivotants sur l'élément entraineur circulaire 3, selon un axe parallèle à l'axe central. Plus spécifiquement, la croix de Malte 30 et le second renvoi 34 sont montés ensemble entre le rotor 8 et le pont de rotor 10, de manière à être embarqués sur l'élément entraineur circulaire 3. Les extrémités de l'axe 36 de la croix de Malte 30 sont disposées respectivement dans un orifice 38 prévu sur le rotor 8 et dans un orifice 40 prévu en regard sur le pont de rotor 10, à proximité de l'élément décoratif 2 de sorte que le second renvoi 34 engrène avec le premier renvoi 32 selon un engrenage droit, conique ou hélicoïdal de préférence à 90°.

D'une manière avantageuse, les moyens d'actionnement coopérant avec la croix de Malte 30 comprennent une came 42 concentrique à l'élément entraineur circulaire 3 et montée fixe sur le bâti, par exemple la planche 46 du mouvement (cf. figure 9). En référence à la figure 7, ladite came 42 comprend sur son pourtour extérieur au moins une dent 44 agencée pour actionner les premiers moyens d'entrainement, et plus particulièrement pour commander la croix de Malte 30.

Le profil de chaque branche de la croix de Malte 30 est prévu pour correspondre au profil circulaire de la came 42, de sorte que la position angulaire de la croix de Malte 30 ne change pas tant que le profil d'une de ses branches est au plus près de la partie circulaire de la came 42. Quand la croix de Malte 30 embarquée sur l'élément entraineur circulaire 3 en rotation rencontre une dent 44 de la came 42 fixe, elle effectue une rotation de préférence de 90° jusqu'à ce qu'elle soit de nouveau verrouillée par le profil circulaire de la came 42.

Un ressort de friction 48 est monté sous le pont de rotor 10, son extrémité libre étant au contact de la face 18b du porte-pierres 18 opposée à la face 18b contre laquelle repose le premier renvoi 32. Le ressort de friction 48 agit sur le porte-pierres 18 comme un patin trainant, afin d'éliminer tout ébat ou ballottement qui pourrait gêner l'engrènement de la croix de Malte 30 sur chacune des dents 44 de la came 42.

La came 42 comprend un nombre n de dents 44 réparties sur son pourtour extérieur permettant n rotations de l'élément décoratif 2 par tour de l'élément entraineur circulaire 3. Les dents 44 peuvent être réparties sur la came 42 de manière régulière, permettant une rotation régulière et continue de la croix de Malte 30 et donc de l'élément décoratif 2 lors de la rotation de l'élément entraineur circulaire 3. Les dents 44 peuvent également être réparties sur la came 42 de manière irrégulière, par exemple comme montré sur la figure 7, permettant une rotation discontinue de la croix de Malte 30 et donc de l'élément décoratif 2 lors de la rotation de l'élément entraineur circulaire 3.

D'une manière avantageuse, l'élément décoratif 2 comprend m faces de décoration, m pouvant être égal ou différent de n. De préférence, m est différent de n. Ainsi, par exemple selon l'exemple représenté, l'élément décoratif 2 comprend trois faces de décoration 18a alors que la came 42 comprend quatre dents 44, ce qui permet à l'élément décoratif 2 d'avoir, lors d'un tour de l'élément entraineur circulaire 3, une séquence de rotation de ses faces de décoration différente du tour précédent.

L'élément entraineur 3 du mécanisme d'animation peut être alimenté en énergie par au moins un accumulateur d'énergie autonome, tel qu'un barillet, indépendant de l'accumulateur d'énergie du mouvement, sa vitesse étant régulée par un régulateur. Le barillet est agencé pour être relié cinématiquement au mobile 24 du rouage de finissage et le régulateur est relié cinématiquement au renvoi de finissage 25.

Avantageusement, le mécanisme d'animation peut être mis en mouvement et arrêté par un mécanisme de commande indépendant du mouvement de la pièce d'horlogerie.

D'une manière avantageuse, un tel mécanisme de commande comprend des moyens de commande agencés pour exercer deux fonctions, à savoir des premiers moyens de commande agencés pour exercer une première fonction consistant à mettre en marche (GO) et arrêter (STOP) le mécanisme d'animation à la demande d'un utilisateur, et des seconds moyens de commande agencés pour exercer une seconde fonction consistant à arrêter le mécanisme d'animation lorsque l'énergie de l'accumulateur d'énergie autonome est trop faible pour garantir une bonne vitesse et un bon fonctionnement du mécanisme d'animation, et que l'énergie restante atteint un seuil d'énergie déterminé. Cette seconde fonction permet au mécanisme d'animation de s'arrêter tout seul même si l'utilisateur n'a pas donné d'ordre STOP.

Pour exercer la première fonction STOP & GO, les premiers moyens de commande du mécanisme de commande peuvent comprendre une couronne poussoir pourvue d'un bouton poussoir STOP & GO, une roue à colonnes apte à évoluer entre une position STOP d'arrêt du mécanisme d'animation et une position GO de mise en marche du mécanisme d'animation, ladite roue à colonnes coopérant d'une part avec une bascule d'actionnement actionnée par le bouton poussoir et d'autre part avec une première bascule de blocage agencée pour palper les positions STOP et GO de la roue à colonnes et évoluer entre une position de blocage du régulateur, en bloquant par exemple le renvoi de finissage 25 relié cinématiquement au régulateur, lorsque la position STOP de la roue à colonnes est palpée, et une position de fonctionnement dans laquelle ledit renvoi de finissage 25 n'est pas bloqué, et donc le régulateur est libre, lorsque la position GO de la roue à colonnes est palpée.

Pour exercer la seconde fonction d'arrêt lorsque l'énergie du barillet devient insuffisante, les seconds moyens de commande du mécanisme de commande peuvent comprendre, comme représenté sur les figures 11 et 12, une seconde bascule de blocage 80 agencée pour évoluer entre une position de fonctionnement (cf. Figure 11) dans laquelle le renvoi de finissage 25 relié cinématiquement au régulateur de vitesse n'est pas bloqué, de sorte que le régulateur est libre, lorsque l'énergie de l'accumulateur est supérieure à un seuil déterminé, et une position de blocage du régulateur (cf. Figure 12), en bloquant par exemple ledit renvoi de finissage 25, lorsque l'énergie de l'accumulateur atteint ledit seuil déterminé. A cet effet, il est prévu un doigt de réserve de marche 82 monté solidaire sur un mobile d'affichage de réserve de marche 84 relié cinématiquement à l'accumulateur d'énergie, ledit doigt de réserve de marche 82 étant agencé pour appuyer sur une goupille 86 prévue sur la seconde bascule de blocage 80, lorsque le seuil déterminé d'énergie est atteint. Lorsque le doigt de réserve de marche 82 appuie sur la goupille 86, la seconde bascule de blocage 80 bascule autour de son axe 88 en position de blocage pour venir bloquer le renvoi de finissage 25 comme montré sur la figure 12. Quand l'accumulateur d'énergie est remonté, et que l'énergie de l'accumulateur redevient supérieure au seuil déterminé, le doigt de réserve de marche 82 entrainé par le mobile de réserve de marche 84 s'écarte de la goupille 86 de sorte que la seconde bascule de blocage 80 s'éloigne du renvoi de finissage 25 pour retrouver sa position de fonctionnement comme montré sur la figure 11. Il est prévu un ressort 90 dont l'extrémité libre coopère avec une goupille 92 prévue sur la seconde bascule de blocage 80 pour faire basculer ladite seconde bascule de blocage 80 et la ramener en position de fonctionnement lorsque le doigt de réserve de marche 82 n'appuie plus sur la goupille 86. Un tel mécanisme de commande permet au mécanisme d'animation de redémarrer sans délai dès que l'utilisateur commence à remonter l'accumulateur d'énergie dans le cas où le bouton poussoir est en position GO.

Pour faire fonctionner le mécanisme d'animation, le mécanisme de commande est actionné par appui sur le bouton-poussoir en position GO. L'élément entraineur annulaire 3 est alors mis en rotation par l'intermédiaire du mobile 24 engrenant avec la couronne d'entrainement 6 et embarque avec lui l'élément décoratif 2 et les premiers moyens d'entrainement en rotation 30, 32, 34. Lorsque la croix de Malte 30 embarquée sur l'élément entraineur annulaire 3 passe devant une dent 44 de la came 32 fixe, la croix de Malte 30 pivote de 90°. Les changements de position angulaire de la croix de Malte 30 sont ensuite transmis à l'élément décoratif 2, par l'intermédiaire du second renvoi 34 et du premier renvoi 32, de manière à entrainer la rotation de l'élément décoratif 2 autour de son axe 16, de préférence d'un angle de 120°, quatre fois par tour de l'élément entraineur circulaire 3. Ainsi, l'élément décoratif 2 effectue un déplacement combiné, d'une part en tournant autour de son axe 16 pour présenter successivement dans l'ouverture 26 de l'élément entraineur annulaire 3 ses faces de décoration 18a et d'autre part en tournant, avec l'élément entraineur annulaire 3, autour de l'axe central.

L'invention n'est pas limitée à l'exemple décrit. Notamment, la couronne d'entrainement pourrait présenter une denture sur son pourtour extérieur, les deuxièmes moyens d'entrainement étant disposés en conséquence. Par ailleurs, l'élément entraineur circulaire 3 peut être plein, les galets étant alors remplacés par un autre système de maintien radial de type roulement par exemple, ou prévus à l'extérieur de l'élément entraineur circulaire 3.

## Revendications

1. Pièce d'horlogerie comprenant un mécanisme d'animation d'un élément décoratif (2), ledit élément décoratif (2) comprenant au moins deux faces de décoration (18a) disposées autour d'un axe (16) définissant l'axe dudit élément décoratif (2), ledit mécanisme d'animation comprenant un élément entraineur circulaire (3) agencé pour être mobile en rotation autour d'un axe central et comportant une ouverture (26) agencée pour laisser apparaitre l'une des faces de décoration (18a) de l'élément décoratif (2) et dans laquelle ledit élément décoratif (2) est monté mobile en rotation autour de son axe (16), et des premiers moyens d'entrainement en rotation dudit élément décoratif (2) autour de son axe (16) embarqués sur l'élément entraineur circulaire (3) et agencés pour coopérer avec des moyens d'actionnement fixes prévus dans la périphérie de l'élément entraineur circulaire (3) de sorte que ledit élément décoratif (2) tourne autour de son axe (16) pour présenter successivement dans l'ouverture (26) de l'élément entraineur circulaire (3) ses faces de décoration (18a) tout en tournant autour de l'axe central, **caractérisée en ce que** les moyens d'actionnement fixes comprennent une came (42) concentrique à l'élément entraineur circulaire (3) et montée fixe sur un bâti (22) de la pièce d'horlogerie, ladite came (42) comprenant sur son pourtour extérieur au moins une dent (44) agencée pour actionner les premiers moyens d'entrainement.

2. Pièce d'horlogerie selon la revendication 1, **caractérisée en ce que** les premiers moyens d'entrainement comprennent une croix de Malte (30) agencée pour coopérer avec les moyens d'actionnement fixes et un train d'engrenage, comprenant au moins un premier renvoi (32) et un second renvoi (34), reliant cinématiquement ladite croix de Malte (30) à l'élément décoratif (2).

3. Pièce d'horlogerie selon les revendications 1 et 2, **caractérisée en ce que** la dent (44) est agencée pour commander la croix de Malte (30).

4. Pièce d'horlogerie selon l'une des revendications 2 et 3, **caractérisée en ce que** la came (42) comprend un nombre n de dents (44) réparties sur son pourtour extérieur permettant n rotations de l'élément décoratif (2) par tour de l'élément entraineur circulaire (3).

5. Pièce d'horlogerie selon la revendication 4, **caractérisée en ce que** l'élément décoratif (2) comprend m faces de décoration (18a), m pouvant être égal ou différent de n.

6. Pièce d'horlogerie selon l'une des revendications précédentes, **caractérisée en ce que** les faces de décoration (18a) de l'élément décoratif (2) sont décorées différemment les unes des autres.

7. Pièce d'horlogerie selon l'une des revendications précédentes, **caractérisée en ce que** l'élément entraineur circulaire (3) est évidé en son centre pour être de forme annulaire et comprend une couronne d'entrainement (6).

8. Pièce d'horlogerie selon la revendication 7, **caractérisée en ce qu'**il comprend des deuxièmes moyens d'entrainement en rotation de l'élément entraineur circulaire (3) autour de l'axe central agencés pour coopérer avec la couronne d'entrainement (6).

9. Pièce d'horlogerie selon l'une des revendications précédentes, **caractérisée en ce que** l'élément entraineur circulaire (3) est maintenu radialement par au moins deux galets (50, 52) montés sur un bâti, l'un des galets étant fixe, l'autre galet étant mobile.

10. Pièce d'horlogerie selon l'une des revendications précédentes, **caractérisée en ce que** l'élément décoratif (2) comprend un porte-pierres (18) portant des pierres (20) constituant les faces de décoration (18a) de l'élément décoratif (2), ledit porte-pierres (18) étant solidaire du premier renvoi (32) du train d'engrenage, ledit porte-pierres (18) et ledit premier renvoi (32) étant montés pivotants autour de l'axe (16) de l'élément décoratif (2).

11. Pièce d'horlogerie selon l'une des revendications précédentes, **caractérisée en ce qu'**elle comprend au moins un accumulateur d'énergie pour alimenter en énergie le mécanisme d'animation, un régulateur de la vitesse du mécanisme d'animation, et un mécanisme de commande du mécanisme d'animation, ledit mécanisme de commande comprenant des premiers moyens de commande agencés pour mettre en marche et arrêter le mécanisme d'animation à la demande d'un utilisateur, et des seconds moyens de commande agencés pour arrêter le mécanisme d'animation lorsque l'énergie restante de l'accumulateur d'énergie atteint un seuil d'énergie déterminé.

12. Pièce d'horlogerie selon la revendication précédente, **caractérisée en ce que** les premiers moyens de commande du mécanisme de commande comprennent un bouton poussoir, une roue à colonnes coopérant avec ledit bouton poussoir pour évoluer entre une position STOP d'arrêt du mécanisme d'animation et une position GO de mise en marche du mécanisme d'animation, et une première bascule de blocage agencée pour palper la position STOP et la position GO de la roue à colonnes et évoluer entre une position de blocage du régulateur lorsque la position STOP de la roue à colonnes est palpée, et une position de fonctionnement dans laquelle ledit régulateur est libre lorsque la position GO de la roue à colonnes est palpée.

13. Pièce d'horlogerie selon l'une des revendications 11 à 12, **caractérisée en ce que** les seconds moyens de commande du mécanisme de commande comprennent une seconde bascule de blocage (80) agencée pour évoluer entre une position de fonctionnement dans laquelle le régulateur est libre, lorsque l'énergie de l'accumulateur est supérieure à un seuil déterminé, et une position de blocage du régulateur lorsque l'énergie de l'accumulateur atteint ledit seuil déterminé.

14. Pièce d'horlogerie selon la revendication 13, **caractérisée en ce qu'**elle comprend un doigt de réserve de marche (82) monté solidaire sur un mobile d'affichage de réserve de marche (84) relié cinématiquement à l'accumulateur d'énergie, ledit doigt de réserve de marche (82) étant agencé pour appuyer sur la seconde bascule de blocage (80) lorsque le seuil déterminé d'énergie est atteint et amener ladite bascule de blocage (80) dans sa position de blocage du régulateur.

## Patentansprüche

1. Teil für die Uhrmacherei, umfassend einen Animationsmechanismus eines Schmuckelements (2), wobei das Schmuckelement (2) wenigstens zwei Verzierungsstirnflächen (18a) umfasst, die um eine Achse (16) angeordnet sind, welche die Achse des Schmuckelements (2) definiert, wobei der Animationsmechanismus ein rundes Mitnehmerelement (3) umfasst, das angeordnet ist, um drehbeweglich um eine Mittelachse zu sein, und eine Öffnung (26) umfasst, die angeordnet ist, um eine der Verzierungsstirnflächen (18a) des Schmuckelements (2) erscheinen zu lassen, und in der das Schmuckelement (2) drehbeweglich um seine Achse (16) montiert ist, und erste Mittel für den Drehantrieb des Schmuckelements (2) um seine Achse (16), die auf dem runden Mitnehmerelement (3) eingebettet und angeordnet sind, um mit festsitzenden Betätigungsmitteln zusammenzuwirken, die in der Peripherie des runden Mitnehmerelements (3) vorgesehen sind, sodass sich das Schmuckelement (2) um seine Achse (16) dreht, um in der Öffnung (26) des runden Mitnehmerelements (3) seine Verzierungsstirnflächen (18a) sukzessive zu zeigen bei gleichzeitiger Drehung um die Mittelachse, **dadurch gekennzeichnet, dass** die festsitzenden Betätigungsmittel eine Kurvenscheibe (42) umfassen, die mit dem runden Mitnehmerelement (3) konzentrisch ist und festsitzend auf einem Gestell (22) des Teils für die Uhrmacherei montiert ist, wobei die Kurvenscheibe (42) auf ihrem Außenumfang wenigstens einen Zahn (44) umfasst, der angeordnet ist, um die ersten Antriebsmittel zu betätigen.

2. Teil für die Uhrmacherei nach Anspruch 1, **dadurch gekennzeichnet, dass** die ersten Antriebsmittel ein Malteserkreuz (30) umfassen, das angeordnet ist, um mit den festsitzenden Betätigungsmitteln zusammenzuwirken, und ein Räderwerk, umfassend wenigstens ein erstes Zeigerstellrad (32) und ein zweites Zeigerstellrad (34), die das Malteserkreuz (30) mit dem Schmuckelement (2) kinematisch verbinden.

3. Teil für die Uhrmacherei nach den Ansprüchen 1 und 2, **dadurch gekennzeichnet, dass** der Zahn (44) angeordnet ist, um das Malteserkreuz (30) zu steuern.

4. Teil für die Uhrmacherei nach einem der Ansprüche 2 und 3, **dadurch gekennzeichnet, dass** die Kurvenscheibe (42) eine Anzahl n von Zähnen (44) umfasst, die auf ihrem Außenumfang verteilt sind und die n Drehungen des Schmuckelements (2) pro Umdrehung des runden Mitnehmerelements (3) ermöglichen.

5. Teil für die Uhrmacherei nach Anspruch 4, **dadurch gekennzeichnet, dass** das Schmuckelement (2) m Verzierungsstirnflächen (18a) umfasst, wobei m gleich oder ungleich n sein kann.

6. Teil für die Uhrmacherei nach einem der vorstehenden Ansprüche, **dadurch gekennzeichnet, dass** die Verzierungsstirnflächen (18a) des Schmuckelements (2) voneinander unterschiedlich verziert sind.

7. Teil für die Uhrmacherei nach einem der vorstehenden Ansprüche, **dadurch gekennzeichnet, dass** das runde Mitnehmerelement (3) in seiner Mitte ausgespart ist, um ringförmig zu sein, und eine Antriebskrone (6) umfasst.

8. Teil für die Uhrmacherei nach Anspruch 7, **dadurch gekennzeichnet, dass** er zweite Mittel für den Drehantrieb des runden Mitnehmerelements (3) um die Mittelachse umfasst, die angeordnet sind, um mit der Antriebskrone (6) zusammenzuwirken.

9. Teil für die Uhrmacherei nach einem der vorstehenden Ansprüche, **dadurch gekennzeichnet, dass** das runde Mitnehmerelement (3) radial durch wenigstens zwei Rollen (50, 52) gehalten wird, die auf einem Gestell montiert sind, wobei eine der Rollen festsitzend und die andere Rolle beweglich ist.

10. Teil für die Uhrmacherei nach einem der vorstehenden Ansprüche, **dadurch gekennzeichnet, dass** das Schmuckelement (2) einen Steinträger (18) umfasst, der Steine (20) trägt, welche die Verzierungsstirnflächen (18a) des Schmuckelements (2) bilden, wobei der Steinträger (18) fest mit dem ersten Zeigerstellrad (32) des Räderwerks verbunden ist, wobei der Steinträger (18) und das erste Zeigerstellrad (32) drehbar um die Achse (16) des Schmuckelements (2) montiert sind.

11. Teil für die Uhrmacherei nach einem der vorstehenden Ansprüche, **dadurch gekennzeichnet, dass** er wenigstens einen Energieakkumulator, um den Animationsmechanismus mit Energie zu versorgen, einen Regulator der Geschwindigkeit des Animationsmechanismus und einen Mechanismus zur Steuerung des Animationsmechanismus umfasst, wobei der Mechanismus zur Steuerung erste Steuerungsmittel umfasst, die angeordnet sind, um den Animationsmechanismus auf Wunsch eines Benutzers zu starten und zu stoppen, und zweite Steuerungsmittel, die angeordnet sind, um den Animationsmechanismus zu stoppen, wenn die verbleibende Energie des Energieakkumulators einen bestimmten Energiegrenzwert erreicht.

12. Teil für die Uhrmacherei nach dem vorstehenden Anspruch, **dadurch gekennzeichnet, dass** die ersten Steuerungsmittel des Mechanismus zur Steuerung einen Druckknopf, ein Säulenrad, das mit dem Druckknopf zusammenwirkt, um zwischen einer Stoppposition STOP des Animationsmechanismus und einer Startposition GO des Animationsmechanismus hin und her zu wechseln, und eine erste Blockierwippe umfassen, die angeordnet ist, um die Position STOP und die Position GO des Säulenrads zu ertasten und zwischen einer Blockierposition des Regulators, wenn die Position STOP des Säulenrads ertastet wird, und einer Betriebsposition hin und her zu wechseln, in welcher der Regulator frei ist, wenn die Position GO des Säulenrads ertastet wird.

13. Teil für die Uhrmacherei nach einem der Ansprüche 11 bis 12, **dadurch gekennzeichnet, dass** die zweiten Steuerungsmittel des Mechanismus zur Steuerung eine zweite Blockierwippe (80) umfassen, die angeordnet ist, um zwischen einer Betriebsposition, in welcher der Regulator frei ist, wenn die Energie des Akkumulators höher ist als ein bestimmter Grenzwert, und einer Blockierposition des Regulators hin und her zu wechseln, wenn die Energie des Akkumulators den bestimmten Grenzwert erreicht.

14. Teil für die Uhrmacherei nach Anspruch 13, **dadurch gekennzeichnet, dass** er einen Gangreservefinger (82) umfasst, der fest auf einem Drehteil zur Gangreserveanzeige (84) montiert ist, der kinematisch mit dem Energieakkumulator verbunden ist, wobei der Gangreservefinger (82) angeordnet ist, um auf die zweite Blockierwippe (80) zu drücken, wenn der bestimmte Energiegrenzwert erreicht wird, und die Blockierwippe (80) in ihre Blockierposition des Regulators zu bringen.

## Claims

1. Timepiece including a moving mechanism for a decorative element (2) said decorative element (2) including at least two decorative faces (18a) disposed around an arbor (15) defining the axis of said decorative element (2), said moving mechanism including a circular drive element (3) arranged to be rotatable about a central axis and including an aperture (26) arranged to reveal one of the decorative faces (18a) of the decorative element (2) and inside which said decorative element (2) is mounted to rotate about its arbor (16), and first means for driving said decorative element (2) in rotation about its arbor (16) mounted on the circular drive element (3) and arranged to cooperate with fixed actuation means provided in the periphery of the circular drive element (3) such that said decorative element (2) rotates about its arbor (16) to successively display its decorative faces (18a) inside the aperture (26) of the circular drive element (3) while rotating about the central axis, **characterized in that** the actuation means include a cam (42) concentric with the circular drive element (3) and fixedly mounted on a frame, said cam (42) comprising on its outer edge at least one tooth (44) arranged to actuate the first drive means.

2. Timepiece according to claim 1, **characterized in that** the first drive means include a Maltese cross (30) arranged to cooperate with the fixed actuation means and a gear train, including at least a first intermediate wheel (32) and a second intermediate wheel (34) kinematically connecting said Maltese cross (30) to the decorative element (2).

3. Timepiece according to claims 1 and 2, **characterized in that** the tooth (44) is arranged to control the Maltese cross (30).

4. Timepiece according to any of claims 2 and 3, **characterized in that** the cam (42) includes a number n of teeth (44) distributed over its outer edge allowing n rotations of the decorative element (2) per revolution of the circular drive element (3).

5. Timepiece according to claim 4, **characterized in that** the decorative element (2) includes m decorative faces (18a), wherein m is equal to or different from n.

6. Timepiece according to any of the preceding claims, **characterized in that** the decorative faces (18a) of the decorative element (2) are decorated differently from each other.

7. Timepiece according to any of the preceding claims, **characterized in that** the circular drive element (3) is hollow at the centre thereof to be annular in shape and includes a drive crown (6).

8. Timepiece according to claim 7, **characterized in that** the mechanism includes second means for driving the circular drive element (3) in rotation about the central axis arranged to cooperate with the drive crown (6).

9. Timepiece according to any of the preceding claims, **characterized in that** the circular drive element (3) is held radially on the frame by at least two runners (50, 52) mounted on a frame, one of the runners being fixed and the other runner being mobile.

10. Timepiece according to any of the preceding claims, **characterized in that** the decorative element (2) includes a stone-holder (18) carrying stones (20) forming the decorative faces (18a) of the decorative element (2), said stone-holder (18) being integral with the first intermediate wheel (32) of the gear train, said stone-holder (18) and said first intermediate wheel (32) being mounted to pivot about the arbor (16) of the decorative element (2).

11. Timepiece according to any of preceding claims, **characterized in that** the timepiece includes at least one energy accumulator for supplying the moving mechanism with energy, a governor for the moving mechanism, and a control mechanism for the moving mechanism, said control mechanism including first control means arranged to start and stop the moving mechanism on demand by a user, and second control means arranged to stop the moving mechanism when the energy remaining in the energy accumulator reaches a determined energy threshold.

12. Timepiece according to the preceding claim, **characterized in that** the first control means of the control mechanism comprise a push button, a column wheel cooperating with said push button to move between a position STOP for stopping the moving mechanism and a position GO for starting the moving mechanism, and a first locking lever arranged to feel the STOP position and the GO position of the column wheel and to move between a governor locking position when the STOP position of the column wheel is detected, and an operating position in which said governor is free when the GO position of the column wheel is detected.

13. Timepiece according to any of claims 11 to 12, **characterized in that** the second control means of the control mechanism include a second locking lever (80) arranged to move between an operating position in which the governor is free, when the energy in the accumulator is higher than a determined threshold, and a governor locking position when the energy in the accumulator reaches said determined threshold.

14. Timepiece according to claim 13, **characterized in that** the timepiece includes a power reserve finger (82) integrally mounted on a power reserve display wheel set (84) kinematically connected to the energy accumulator, said power reserve finger (82) being arranged to press on the second locking lever (80) when the determined energy threshold is reached and to move said locking lever (80) into its governor locking position.
